# FASCICULE DE BREVET EUROPEEN

(11) **EP 3 079 024 B1**
(45) Date de publication et mention de la délivrance du brevet: **25.07.2018**
(21) Numéro de dépôt: 15162913.6
(22) Date de dépôt: 09.04.2015
(51) Int. Cl.: G04B 21/06, G04B 23/02, G10F 1/10, G10K 1/067

(54) **MÉCANISME D'ACTIVATION MAGNÉTIQUE DE SONNERIES D'HORLOGERIE**
MAGNETISCHER AKTIVIERUNGSMECHANISMUS FÜR SCHLAGWERKE EINER UHR
MECHANISM FOR MAGNETIC ACTUATION OF TIMEPIECE CHIMES

(43) Date de publication de la demande: 12.10.2016
(73) Titulaire: MONTRES BREGUET S.A., 1344 L'Abbaye (CH)
(72) Inventeur: Légeret, Benoît, 1347 Le Sentier (CH); Sarchi, Davide, 1020 Renens (CH); Di Domenico, Gianni, 2000 Neuchâtel (CH); Favre, Jérôme, 2000 Neuchâtel (CH)
(74) Mandataire: Giraud, Eric

(56) Documents cités:
- JP-U- S60 122 999
- US-A- 4 255 744

## Description

### Domaine de l'invention

L'invention concerne une montre comportant un mécanisme de sonnerie d'horlogerie, comportant un mécanisme moteur pour l'entraînement et la commande de sonnerie pour la manoeuvre d'au moins un marteau mobile entre une première position d'armage et une deuxième position de frappe, dans laquelle deuxième position de frappe ledit marteau est agencé pour percuter un timbre.

L'invention concerne encore une montre comportant au moins un tel mécanisme de sonnerie.

L'invention concerne le domaine des montres à sonnerie.

### Arrière-plan de l'invention

Un mécanisme de sonnerie classique pour pièce d'horlogerie, notamment une montre, utilisant au moins un marteau, armé par un ressort, et libéré par un moyen de commande pour la percussion d'un timbre donné, présente en général des inconvénients chroniques: une partie de l'énergie libérée par le ressort de marteau est stockée dans l'amortisseur, et n'est pas communiquée au timbre. De plus, on observe souvent un second choc lors du retour du timbre, dû au temps important que met le marteau à revenir en place. L'altération du son n'est pas acceptable, surtout pour une pièce d'horlogerie de prix souvent très élevé.

Le document JP S60 122999U décrit une sonnette avec un battant aimanté, agencé pour percuter une cloche, mû dans certaines positions par un champ magnétique. Le document US4255744A au nom de LINK décrit une sonnette dans laquelle un marteau coopère avec un timbre en arc circulaire, sous l'action d'un circuit fermé par un relais armé ou désarmé par un aimant permanent entraîné en rotation par un moteur de commande.

### Résumé de l'invention

L'invention se propose d'améliorer le fonctionnement des marteaux d'une montre à sonnerie, en optimisant la percussion des marteaux sur les timbres, et d'éviter un second choc d'un marteau sur un timbre.

A cet effet, l'invention concerne une montre comportant un mécanisme de sonnerie selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, un actionneur avec, et dans une représentation linéaire, parallèles l'une à l'autre, une piste intérieure et une piste extérieure, chacune comportant une alternance de rampes de potentiel magnétique en croissance, avec une magnétisation croissante, représentées par des triangles s'élargissant dans le sens de la croissance de la magnétisation, et de pics de potentiel, représentés par des cercles, ces rampes et pics étant en quinconce sur les deux pistes intérieure et extérieure; les rampes et pics se comportent toujours de la même façon, en particulier en répulsion par rapport à un objet aimanté de polarité donnée se déplaçant au-dessus des pistes;
- la figure 2 représente, de façon similaire à la figure 1, une piste extérieure comportant toujours une alternance de rampes en croissance et de pics de potentiel, et une piste intérieure ne comportant que des pics de potentiel ;
- la figure 3 représente, de façon similaire à la figure 1, une piste extérieure comportant toujours une alternance de rampes en croissance et de pics de potentiel, et une piste intérieure comportant, en alternance avec des pics de potentiel, des rampes en croissance de potentiel de polarité opposée aux polarités des pics de la piste interne et des rampes et pics de la piste externe et donc coopérant alors en attraction avec un objet aimanté de polarité donnée se déplaçant au-dessus des pistes; sur l'ensemble des figures, les zones hachurées signalent une polarité magnétique opposée à celle de l'objet aimanté considéré, notamment une partie magnétisée d'un marteau de sonnerie;
- la figure 4 représente, de façon similaire à la figure 1, une piste extérieure comportant toujours une alternance de rampes en croissance et de pics de potentiel, et une piste intérieure comportant, en alternance avec des pics de potentiel, des rampes de potentiel en décroissance et de polarité opposée aux polarités des pics de la piste interne et des rampes et pics de la piste externe et donc coopérant alors en attraction avec objet aimanté de polarité donnée se déplaçant au-dessus des pistes ;
- la figure 5 représente, de façon schématisée et en vue en plan, une application de la configuration de la figure 3, à la manoeuvre d'un mobile magnétisé situé dans un plan parallèle à celui des pistes intérieure et extérieure, ce mobile étant constitué d'un marteau comportant une partie magnétisée représentée en noir à l'extrémité d'un bras figuré en pointe, ce marteau comportant un corps de frappe avec un percuteur agencé pour la percussion d'un timbre représenté au-delà de la piste extérieure ;
- la figure 6 représente, de façon schématisée et en vue en plan, un mécanisme de frappe comportant, sur une piste, une succession d'aimants ronds, et un marteau dont une extrémité est magnétisée, et qui comporte des moyens de rappel élastique, sous forme d'un ressort spiral, le rappelant vers une position de frappe, avant la percussion d'un timbre ;
- la figure 7 représente, de façon schématisée et en vue en plan, une application des configurations des figures 1 à 4, avec des segments de pistes annulaires dans les différentes configurations, à la commande d'un marteau selon la figure 5 pour la percussion d'un timbre annulaire ;
- la figure 8 représente, de façon schématisée et en vue en plan, une application de la configuration de la figure 6, avec une piste circulaire, pour la commande d'un marteau pour la percussion d'un timbre annulaire ;
- la figure 9 représente, de façon schématisée et en vue de dessus, en transparence de la boîte, une montre selon l'invention, avec un mécanisme moteur comportant un barillet de sonnerie armé par un mouvement d'horlogerie ou par un poussoir, et des moyens de détermination de l'affichage sonore à effectuer, agencés pour commander la transmission d'énergie vers deux mobiles d'entraînement, chacun entraînant un actionneur annulaire magnétique selon l'invention pour commander l'armage et la percussion d'un marteau dédié à un timbre particulier, les deux timbres étant représentés sur les faces opposées de la montre, de part et d'autre du mécanisme de commande ;
- la figure 10 représente, de façon schématisée et en vue de face, la montre de la figure 9, avec un premier marteau dédié à un premier timbre.

### Description détaillée des modes de réalisation préférés

L'invention se propose d'appliquer aux mécanismes de sonnerie d'horlogerie, notamment de montres, le concept décrit dans la demande EP13199427 au nom de THE SWATCH GROUP RESEARCH & DEVELOPMENT Ltd pour un mécanisme d'échappement magnétique, dans laquelle un arrêtoir mobile et magnétisé, notamment une ancre, coopère sans contact et en alternance avec des pistes magnétisées, avec des rampes de gradient de champ croissant jusqu'à un point de basculement de cet arrêtoir.

L'invention est décrite ici dans la seule variante magnétique. Elle est aussi applicable à l'utilisation de champs électrostatiques à la place de champs magnétiques, ou en plus de ces champs magnétiques, notamment en utilisant des électrets.

L'invention est décrite ici sous deux formes non limitatives :
- la première faisant appel à deux degrés de liberté, avec un mobile pivotant coopérant avec des pistes concentriques ou parallèles ;
- la deuxième à un seul degré de liberté, avec un mobile coopérant avec une seule piste.

Les figures 1 à 4 exposent différentes configurations faisant appel à deux pistes voisines, parallèles l'une à l'autre, et présentant localement des répartitions de champs magnétiques différentes, par rapport à un mobile situé sensiblement à leur interface.

Ces configurations sont prévues pour des mécanismes d'entraînement d'un marteau de sonnerie pour la percussion d'un timbre, tels qu'illustrés sur les figures 5 et 7.

Les différents critères à prendre en compte pour ces mécanismes sont :
- la quantité d'énergie communiquée au timbre lors de la frappe ;
- la rapidité avec laquelle le marteau revient en position après une frappe, pour éviter un second choc avec le timbre ;
- la possibilité de régulation de la vitesse de sonnerie, pour compenser les variations de couple.

Les figures 1 à 4 schématisent des pistes, comportant des éléments magnétisés de différentes façons, qui constituent à chaque fois une topographie particulière de champ magnétique, dans lequel évolue un mobile magnétisé avec une certaine polarité, ici un marteau de sonnerie, ou encore un levier de commande de marteau de sonnerie.

La topographie de potentiel magnétique définit le chemin que peut parcourir le mobile aimanté animé d'un mouvement relatif par rapport à ces pistes. Par convention, même si l'axe de pivotement de marteau est en principe fixe par rapport à la platine de montre, alors que les pistes de commande de sonnerie sont de préférence solidaires d'une roue de commande, on considère ici que le mobile se déplace au-dessus des pistes dans un mouvement relatif d'axe X, dans le sens positif repéré par la flèche sur les figures.

Par convention, on considère ici que :
- pour des aimants en répulsion :
- une magnétisation croissante implique un potentiel croissant ;
- une magnétisation décroissante implique un potentiel décroissant.
- pour des aimants en attraction :
- une magnétisation croissante implique un potentiel décroissant ;
- une magnétisation décroissante implique un potentiel croissant.

Dans ces variantes, le degré de liberté en X est utilisé pour modéliser la partie temporelle de la sonnerie, c'est-à-dire l'intervalle temporel entre les coups, alors que le degré de liberté selon la direction transverse Y correspond au déplacement du marteau entre une position de frappe repérée y1, et une position d'armage repérée y2.

De façon propre à l'invention, les fonctions dans ces deux positions de frappe y1 et d'armage y2 sont différentes, et il est possible de considérer des configurations asymétriques entre y1 et y2.

Seule la configuration de la figure 1, si tant est que les valeurs d'aimantation sur les pistes intérieure et extérieure soient les mêmes, obéit à un fonctionnement symétrique de changement de piste: un mobile aimanté faisant face à une rampe répulsive extérieure RRE de la piste extérieure, atteignant un pôle répulsif extérieur PRE de cette même piste extérieure, est basculé alors sur la piste intérieure, en bas d'une rampe répulsive intérieure RRI, qu'il gravit jusqu'à l'atteinte d'un pôle répulsif intérieur PRI, puis bascule sur la piste extérieure, et ainsi de suite

Les trois variantes des figures 2 à 4 présentent en revanche des configurations asymétriques.

La variante de la figure 2 consiste à supprimer les rampes de champ sur la piste intérieure pour la position de frappe y1 du marteau. Cette configuration présente un double avantage :
- d'une part, l'énergie libérée lors du passage de la position d'armage y2 à la position de frappe y1 peut être légèrement augmentée ;
- d'autre part la force de résistance, lors du déplacement en X est réduite dans la position de frappe y1.

De ce fait, le mobile, sans régulation, se déplace plus vite quand le marteau est en position de frappe, et revient plus rapidement en position d'armage, ce qui entraîne la réduction du risque de seconde frappe.

De plus, la distance Δ, selon l'axe X, entre un pôle répulsif intérieur PRI et un pôle répulsif extérieur PRE, peut être dimensionnée pour obtenir un retour rapide.

Le dimensionnement doit être adapté pour assurer que, dans cet intervalle, le mobile acquière suffisamment d'énergie en provenance de la force motrice.

Une variante avantageuse consiste à introduire un régulateur, dimensionné pour être efficace essentiellement dans la plage de couple typique subie en position d'armage y2, et dont on peut admettre qu'il régule moins bien dans la plage de couple typique subie en position de frappe y1. L'idéal est d'avoir deux régions plates, avec deux vitesses correspondant aux deux plages de couple.

La variante de la figure 3 propose de remplacer les pentes montantes, sur la piste intérieure correspondant à la position de frappe y1, par des pentes descendantes via des zones de plus en plus attractives, lors d'un déplacement en X positif. Cette variante accentue les qualités de la variante de la figure 2, soient l'énergie de frappe et l'accélération en position de frappe y1 pour revenir en position d'armage, mais en accentue aussi les défauts. En particulier, le passage de la position de frappe y1 à la position d'armage y2 peut être rendu plus difficile, car le mobile doit monter sur le potentiel. Toutefois il est possible de dimensionner les zones magnétiques, pour que la vitesse acquise grâce à l'attraction magnétique, et la force motrice, soient suffisantes pour passer la différence de potentiel entre les positions de frappe y1 et d'armage y2. On note qu'il est équivalent d'avoir, sur cette piste intérieure, des rampes descendantes répulsives, ou bien des rampes ascendantes attractives RAI telles qu'illustrées. Néanmoins, l'énergie communiquée au timbre peut être inférieure en utilisant des rampes descendantes répulsives.

La variante de la figure 4 propose de remplacer les aimants en répulsion par des aimants en attraction, en ce qui concerne les pentes montantes de la position de frappe y1 de la piste intérieure. On a ici des descentes attractives intérieures DAI. Ce système a l'avantage de permettre de communiquer une énergie supérieure au timbre, lors de la frappe. Avec cette version, on perd par contre le phénomène d'accélération du mobile lorsque le marteau est en position de frappe. On peut néanmoins faire en sorte que les pentes de potentiels, et donc le couple de frein magnétique, soient les même en positions de frappe y1 et d'armage y2. Ceci permet de se passer de régulation, sauf si on désire compenser les variations dans les régions des pics, qui sont préférablement très courtes.

Dans toutes ces variantes, l'écart e selon la direction transverse Y peut être varié, pour permettre un passage automatique de la position de frappe y1 à la position d'armage y2. Pour éviter toute sortie du mobile dans la direction Y, le mécanisme comporte avantageusement des butées mécaniques, ou/et des butées magnétiques faisant barrières de champ. Si cet écart e est nul, il faut dégager le mobile.

En somme, les variantes des figures 1 à 4 sont des solutions de compromis entre une situation où l'on maximise l'énergie transmise, et une situation où l'on minimise le temps passé en position de frappe.

La figure 5 montre un détail de la variante de la figure 3, appliquée à la commande d'un marteau M, comportant une extrémité magnétisée E, pivotant autour d'un axe D1, pour la percussion d'un timbre T.

La figure 7 montre un exemple d'agencement de pistes annulaires, selon les quatre variantes des figures 1 à 4, pour commander un tel marteau.

La variante de la figure 6 permet de coupler activation mécanique et magnétique, de façon à assurer la fourniture d'une quantité d'énergie suffisante au système pour la manoeuvre. Le mécanisme est monodimensionnel, et la piste unique comporte uniquement des pics de potentiel. Une telle piste avec des aimants à distance régulière d passe à proximité d'un marteau, dont une extrémité est magnétisée, engendrant un couple faisant tourner le marteau pour son armage. En tournant, le marteau charge un ressort qui tend à le rappeler dans la direction de frappe. A partir d'un certain déplacement, le couple du ressort atteint le couple magnétique maximal, et le marteau passe le sommet du pic de potentiel. A partir de ce moment, le marteau est accéléré par le ressort et par la répulsion magnétique. L'énergie maximale à communiquer au timbre est donc la somme de l'énergie potentielle du ressort et de l'énergie potentielle magnétique du pic. Cette énergie totale est plus élevée que dans les variantes des figures 1 à 4. Par un dimensionnement adéquat de la distance d, on peut utiliser la montée de potentiel suivante pour rappeler tôt le marteau, et éviter un second choc. Dans cette configuration il est tout à fait possible de réguler la vitesse v du mobile, comme il est possible de ne pas la réguler en accélérant le repositionnement du marteau lorsque le couple magnétique est nul, ou encore de la réguler partiellement en dimensionnant une régulation uniquement dans la plage de couple supérieure à une valeur donnée.

Ainsi, plus particulièrement, et tel que visible sur les figures, l'invention concerne un mécanisme de sonnerie 100 d'horlogerie, comportant un mécanisme moteur 10 pour l'entraînement et la commande de sonnerie pour la manoeuvre d'au moins un marteau 1 mobile entre une première position d'armage et une deuxième position de frappe. Dans cette deuxième position de frappe, le marteau 1 est agencé pour percuter un timbre 4.

Selon l'invention le marteau 1 comporte au moins une partie magnétisée 3, qui est agencée pour coopérer avec au moins un actionneur 8 susceptible d'être entraîné en mouvement par le mécanisme moteur 10.

Cet actionneur 8 comporte au moins une piste avec une succession en alternance d'au moins des premières zones 21 et des deuxièmes zones 22 avec des caractéristiques de champ magnétique différentes entre elles. La partie magnétisée 3 est successivement soumise à l'influence de ces premières zones 21 et de ces deuxièmes zones 22, pour déclencher, selon le cas, l'armage du marteau 1 ou la frappe du marteau 1 sur le timbre 4.

De façon propre à l'invention, dans chaque piste que comporte un tel actionneur 8, les premières zones 21 constituent chacune un pic de potentiel magnétique où le champ magnétique a l'intensité la plus forte au sein de la piste considérée, et forment chacune une barrière de champ magnétique, de même polarité magnétique que la partie magnétisée 3 du marteau 1, et tendant à s'opposer à son franchissement par la partie magnétisée 3 du marteau 1.

Dans la variante des figures 6 et 8, l'actionneur 8 comporte au moins une piste avec une alternance de telles premières zones 21, et de deuxièmes zones 22 qui ne sont pas magnétisées. Et l'interaction périodique entre les premières zones 21 à pic de potentiel magnétique et la partie magnétisée 3 du marteau 1 tend à repousser la partie magnétisée 3 en dehors de la piste vue en plan ou/et de l'actionneur 8 vu en plan, et le marteau 1 comporte des moyens de rappel élastique 5 tendant à le ramener au-dessus de la piste ou/et de l'actionneur 8.

Dans les réalisations des figures 1 à 4 et 7, l'actionneur 8 comporte au moins une première piste 81 comportant une alternance de premières zones 21 et de deuxièmes zones 22, et une deuxième piste 82 adjacente à la première piste 81 et qui comporte également une alternance de premières zones 21 et de deuxièmes zones 22. Et les caractéristiques de champ magnétique entre les premières zones 21 et les deuxièmes zones 22 sont différentes au sein de chaque piste 81, 82, considérée.

Dans les réalisations des figures 1 à 4, 7 et 10, l'actionneur 8 est annulaire, et une première piste 81 est annulaire, concentrique et adjacente à une deuxième piste 82 également annulaire.

Plus particulièrement, les premières zones 21 de la première piste 81 sont adjacentes aux deuxièmes zones 22 de la deuxième piste 82, et les deuxièmes zones 22 de la première piste 81 sont adjacentes aux premières zones 21 de la deuxième piste 82. On assure ainsi un mouvement de bascule du marteau entre ses positions d'armage et de frappe, pendant tout le fonctionnement de la sonnerie.

Tel que visible sur les figures 1 à 4 et 7, dans au moins une piste que comporte l'actionneur 8, les deuxièmes zones 22 constituent chacune une rampe de potentiel magnétique où le champ magnétique a une intensité croissante ou décroissante, et échangent de l'énergie à la partie magnétisée 3 du marteau 1 lors du déplacement relatif de l'actionneur 8 par rapport au marteau 1.

Dans un premier cas, la rampe de potentiel est ascendante.

Dans un deuxième cas, tel que visible sur la figure 4, la rampe de potentiel est descendante.

Dans différentes variantes, la rampe de potentiel est de même polarité magnétique que la partie magnétisée 3 du marteau 1.

Dans d'autres variantes, notamment aux figures 3 à 5, la rampe de potentiel est de polarité magnétique opposée à celle de la partie magnétisée 3 du marteau 1.

Dans une variante correspondant aux figures 1 et 7, l'actionneur 8 est un premier anneau A1 comportant une piste intérieure 81 et une piste extérieure 82, chacune comportant une alternance de deuxièmes zones 22 constituant chacune une rampe de potentiel de rampes de potentiel magnétique en croissance, avec une magnétisation croissante, et de premières zones 21 formant des pics de potentiel. Les rampes et pics sont en quinconce sur les deux pistes intérieure 81 et extérieure 82 et se comportant toujours en répulsion par rapport à la partie magnétisée 3 du marteau 1 se déplaçant au-dessus des pistes 81 et 82.

Dans une variante correspondant aux figures 2 et 7, l'actionneur 8 est un deuxième anneau A2 comportant une piste intérieure 81 selon la figure 2, et une piste extérieure 82 comportant une alternance de deuxièmes zones 22 constituant chacune une rampe de potentiel de rampes de potentiel magnétiqueen croissance, avec une magnétisation croissante, et de premières zones 21 formant des pics de potentiel, les pics étant en quinconce sur les deux pistes intérieure 81 et extérieure 82. Les rampes et les pics des deux pistes 81, 82, se comportent toujours en répulsion par rapport à la partie magnétisée 3 du marteau 1 se déplaçant au-dessus des pistes 81 et 82.

Dans une variante correspondant aux figures 3 et 7, l'actionneur 8 est un troisième anneau A3 comportant une piste extérieure 82, comportant une alternance de deuxièmes zones 22 constituant chacune une rampe de potentiel de rampes de potentiel magnétique en croissance, avec une magnétisation croissante, et de premières zones 21 formant des pics de potentiel, les rampes et les pics de la piste extérieure 82 se comportant toujours en répulsion par rapport à la partie magnétisée 3 du marteau 1 se déplaçant au-dessus des pistes 81 et 82. Il comporte encore une piste intérieure 81 comportant une alternance de deuxièmes zones 22 selon la figure 3, constituant chacune une rampe de potentiel de rampes de potentiel magnétique en décroissance, avec une magnétisation croissante, mais de polarité opposée à celle de la partie magnétisée 3 du marteau 1 se déplaçant au-dessus des pistes 81 et 82, et de premières zones 21 formant des pics de potentiel. Les pics sont en quinconce sur les deux pistes intérieure 81 et extérieure 82, et les pics des deux pistes 81 et 82 se comportent toujours en répulsion par rapport à la partie magnétisée 3 du marteau 1 se déplaçant au-dessus des pistes 81 et 82.

Dans une variante correspondant aux figures 4 et 7, l'actionneur 8 est un quatrième anneau A4 comportant une piste extérieure 82, comportant une alternance de deuxièmes zones 22 constituant chacune une rampe de potentiel de rampes de potentiel magnétique en croissance, avec une magnétisation croissante, et de premières zones 21 formant des pics de potentiel, les rampes et les pics de la piste extérieure 82 se comportant toujours en répulsion par rapport à la partie magnétisée 3 du marteau 1 se déplaçant au-dessus des pistes 81 et 82, et une piste intérieure 81 comportant une alternance de deuxièmes zones 22 selon la figure 4, constituant chacune une rampe de potentiel de rampes de potentiel magnétique en croissance, avec une magnétisation décroissante, mais de polarité opposée à celle de la partie magnétisée 3 du marteau 1 se déplaçant au-dessus des pistes 81 et 82, et de premières zones 21 formant des pics de potentiel. Les pics sont en quinconce sur les deux pistes intérieure 81 et extérieure 82, et les pics des deux pistes 81, 82, se comportent toujours en répulsion par rapport à la partie magnétisée 3 du marteau 1 se déplaçant au-dessus des pistes 81 et 82.

Dans une réalisation particulière des différents variantes, le marteau 1 comporte des moyens de rappel élastique 5 tendant à le ramener au-dessus de la piste ou/et de l'actionneur 8 vers sa position de frappe.

Dans une variante illustrée en figures 9 et 10, nullement limitative, le mécanisme moteur 10 comporte au moins un barillet de sonnerie 11 armé par un mouvement d'horlogerie ou par une targette 14 ou poussoir, et des moyens de détermination 12 pour la détermination de l'affichage sonore à effectuer. Ces moyens de détermination 12 sont agencés pour commander la transmission d'énergie depuis au moins un barillet 11 vers au moins un mobile d'entraînement 13 agencé pour entraîner au moins un actionneur 8 pendant la durée requise et à vitesse sensiblement constante.

Plus particulièrement, les moyens de détermination 12 sont agencés pour commander une pluralité de mobiles d'entraînement 13A, 13B, chacun agencé pour entraîner au moins un actionneur 8A, 8B, pour la percussion d'un timbre 4A, 4B particulier.

En ce qui concerne la forme des rampes, on peut utiliser, de façon non limitative:
- des rampes à croissance (ou bien sûr décroissance) linéaire, c'est-à-dire avec une variation linéaire de potentiel;
- des rampes à croissance différenciée : une courbe raide au début, pour accélérer très tôt le mobile, et une courbe plus douce sur la fin, ce profil de potentiel magnétique étant particulièrement efficace pour revenir rapidement de la position de frappe à celle d'armage.

Si la construction traditionnelle d'une mécanisme de sonnerie, tel qu'une répétition minutes, implique un marteau dont l'axe de rotation ainsi que le timbre sont fixes, et dont l'actionneur est mobile, il est également possible d'envisager une configuration inverse, sur le même principe de l'invention, où le marteau et le timbre sont mobiles au-dessus de l'actionneur qui est fixe.

L'actionneur 8 est alors immobile, lorsque le marteau 1 et le timbre 4 sont entraînés en mouvement par le mécanisme moteur 10.

Cette configuration où le timbre est en mouvement permet de moduler le son du ding-dong (la tonalité), parce que la contribution des différents partiels (notes) contribuant au son varie en fonction de la position du timbre à l'intérieur de l'habillage. Elle permet, aussi, de créer des effets sonores et esthétiques avec la position relative d'au moins deux timbres (par exemple heures et minutes).

Dans une réalisation particulière de cette variante, le timbre, notamment de type gong, est tournant.

Ce timbre peut, alors, être entraîné, ou bien en roue libre. Dans ce dernier exemple, le timbre en roue libre peut former une masse oscillante, ou, à l'inverse, une masse oscillante peut être utilisée comme timbre.

Dans une autre réalisation particulière de cette variante, le timbre, notamment de type gong, a un mouvement linéaire.

Dans une variante, la percussion entre le marteau et le timbre se fait en différents endroits, selon le cas déterminés (par exemple des noeuds de vibration), ou au contraire aléatoires.

Ces variantes sont bien adaptées à l'entretien magnétique, qui ne nécessite pas de contact entre la platine et le marteau, qui pourrait donc bouger solidairement avec le timbre.

Pour un entretien traditionnel, s'il est bien sûr plus complexe de réaliser une construction permettant de faire bouger les timbres et les marteaux, deux possibilités avantageuses se dégagent:
- faire bouger uniquement les timbres, avec plusieurs marteaux fixes dans des positions définies ;
- mettre en mouvement solidaire le marteau et le timbre, et activer le marteau par des lames-ressort ou des goupilles, à la façon d'un clavier.

Un avantage important de ces variantes à timbre mobile est la possibilité de moduler la tonalité du son.

D'autres avantages en découlent. En particulier, la modulation de la tonalité peut être créée en faisant bouger solidairement le marteau et le timbre à l'intérieur d'une boîte ayant une réponse vibrationnelle fortement inhomogène. Un exemple est donné par une boîte équipée de glace et de membrane, où la liaison du mouvement avec la membrane est faite plutôt à 3H et à 9H, et la liaison avec la lunette-glace est faite plutôt à 12H et à 6H: dans ce cas les fréquences du timbre accordées à la lunette-glace sont activées et rayonnées davantage quand le timbre se trouve à 12H et 6H, tandis que les fréquences du timbre accordées à la membrane sont activées et rayonnées davantage quand le timbre se trouve à 3H et 9H. Le son émis peut donc être plus grave ou plus aigu en fonction de la position du timbre. En effet, même si les partiels du timbres, donc les notes, sont toujours les mêmes, on change leur poids relatif dans le son.

La conception d'un habillage particulier, comportant des évidements, des membranes latérales, des résonateurs, des radiateurs acoustiques, ou similaires, permet aussi de changer la directivité du son, à la façon d'un effet stéréophonique entre deux timbres ou davantage.

La modulation de tonalité peut être encore plus forte si uniquement le timbre bouge dans plusieurs positions, en correspondance de marteaux différents (par exemple 3 ou 4), positionnés pour taper le timbre à des endroits différents. Le son devient plus grave en s'éloignant de l'encastrement du timbre.

Un cas particulier concerne l'utilisation d'un timbre rectangulaire droit, qui peut tourner sur son axe pour changer sa rigidité et donc les partiels les plus activés lors de l'impact. Une application spécifique et très avantageuse de ces solutions consiste à faire varier la tonalité du son entre le jour et la nuit.

Un autre avantage très pratique consiste à faire passer le timbre d'une position de repos, par exemple légèrement sous contrainte, à une ou plusieurs positions de fonctionnement, à timbre libre ou en appui avec une longueur active différente pour chaque position, en limitant les risques de déformation plastique et de choc parasite, sans devoir pénaliser la liberté du timbre et donc l'intensité et la durée du son produit. Dans ce cas, puisque on change la longueur active, on peut modifier complètement le son, en modifiant les notes crées et non seulement la tonalité, lors du passage d'une position à l'autre

Un timbre mobile peut, encore, être avantageusement utilisé comme composant d'affichage, notamment réalisé sous la forme de timbres droit ou en forme d'aiguille.

L'invention concerne ainsi une montre 200 comportant au moins un tel mécanisme de sonnerie 100.

L'invention est utilisable avec un mouvement mécanique comme avec un mouvement électronique, en effet elle vient en aval des moyens de détermination des paramètres d'affichage tels que pièces des heures, quarts, minutes, et limaçons correspondants.

L'invention se prête bien à la confection d'un module de sonnerie aval comportant, pour chaque timbre, un tel actionneur avec son marteau spécifique, et les moyens de pivotement et d'entraînement de l'actionneur associés. Ce module peut être un pont équipé. L'entraînement magnétique offre l'avantage d'une réalisation peu encombrante, un anneau de faible épaisseur suffit, ce qui laisse d'autant plus de place dans la montre pour les timbres, et permet d'enrichir le spectre musical offert à l'utilisateur.

## Revendications

1. Montre (200) comportant au moins un mécanisme de sonnerie (100) d'horlogerie, comportant un mécanisme moteur (10) pour l'entraînement et la commande de sonnerie pour la manoeuvre d'au moins un marteau (1) mobile entre une première position d'armage et une deuxième position de frappe, dans laquelle deuxième position de frappe ledit marteau (1) est agencé pour percuter un timbre (4), où ledit marteau (1) comporte au moins une partie magnétisée (3) agencée pour coopérer avec au moins un actionneur (8) susceptible d'être entraîné en mouvement par ledit mécanisme moteur (10), lequel actionneur (8) comporte au moins une piste avec une succession en alternance d'au moins des premières zones (21) et des deuxièmes zones (22) avec des caractéristiques de champ magnétique différentes entre elles, à l'influence desquelles est successivement soumise ladite partie magnétisée (3) pour déclencher, selon le cas, l'armage dudit marteau (1) ou la frappe dudit marteau (1) sur ledit timbre (4).

2. Montre (200) selon la revendication 1, **caractérisé en ce que** ledit actionneur (8) est immobile lorsque ledit marteau (1) et ledit timbre (4) sont entraînés en mouvement par ledit mécanisme moteur (10).

3. Montre (200) selon la revendication 1 ou 2, **caractérisé en ce que**, dans chaque dite piste que comporte ledit actionneur (8), lesdites premières zones (21) constituent chacune un pic de potentiel magnétique où le champ magnétique a l'intensité la plus forte au sein de ladite piste considérée, et forment chacune une barrière de champ magnétique, de même polarité magnétique que ladite partie magnétisée (3) dudit marteau (1), et tendant à s'opposer à son franchissement par ladite partie magnétisée (3) dudit marteau (1).

4. Montre (200) selon la revendication 3, **caractérisé en ce que** ledit actionneur (8) comporte au moins une piste avec une alternance de dites premières zones (21), et de dites deuxièmes zones (22) qui ne sont pas magnétisées, et **en ce que** l'interaction périodique entre lesdites premières zones (21) à pic de potentiel magnétique et ladite partie magnétisée (3) dudit marteau (1) tend à repousser ladite partie magnétisée (3) en dehors de ladite piste vue en plan ou/et dudit actionneur (8) vu en plan, et **en ce que** ledit marteau (1) comporte des moyens de rappel élastique (5) tendant à le ramener au-dessus de ladite piste ou/et dudit actionneur (8).

5. Montre (200) selon l'une des revendications 1 à 3, **caractérisé en ce que** ledit actionneur (8) comporte au moins une première piste (81) comportant une alternance de dites premières zones (21) et de dites deuxièmes zones (22), et une deuxième piste (82) adjacente à ladite première piste (81) et qui comporte également une alternance de dites premières zones (21) et de dites deuxièmes zones (22), et où les caractéristiques de champ magnétique entre lesdites premières zones (21) et lesdites deuxièmes zones (22) sont différentes au sein de chaque dite piste (81 ; 82).

6. Montre (200) selon la revendication 5, **caractérisé en ce que** ledit actionneur (8) est annulaire, et **en ce qu'**une dite première piste (81) est annulaire, concentrique et adjacente à une dite deuxième piste (82) également annulaire.

7. Montre (200) selon la revendication 5 ou 6, **caractérisé en ce que** lesdites premières zones (21) de ladite première piste (81) sont adjacentes aux deuxièmes zones (22) de ladite deuxième piste (82), et **en ce que** lesdites deuxièmes zones (22) de ladite première piste (81) sont adjacentes auxdites premières zones (21) de ladite deuxième piste (82).

8. Montre (200) selon l'une des revendications 1 à 7, **caractérisé en ce que**, dans au moins une dite piste que comporte ledit actionneur (8), lesdites deuxièmes zones (22) constituent chacune une rampe de potentiel magnétique où le champ magnétique a une intensité croissante ou décroissante, et échangent de l'énergie à ladite partie magnétisée (3) dudit marteau (1) lors du déplacement relatif dudit actionneur (8) par rapport audit marteau (1).

9. Montre (200) Mécanisme de sonnerie (100) selon la revendication 8, **caractérisé en ce que** ladite rampe de potentiel est ascendante.

10. Montre (200) selon la revendication 8, **caractérisé en ce que** ladite rampe de potentiel est descendante.

11. Montre (200) selon l'une des revendications 8 à 10, **caractérisé en ce que** ladite rampe de potentiel est de même polarité magnétique que ladite partie magnétisée (3) dudit marteau (1).

12. Montre (200) selon l'une des revendications 8 à 10, **caractérisé en ce que** ladite rampe de potentiel est de polarité magnétique opposée à celle de ladite partie magnétisée (3) dudit marteau (1).

13. Montre (200) selon les revendications 3, 6, 7, 9, et 11, **caractérisé en ce que** ledit actionneur (8) est un anneau (A1) comportant une piste intérieure (81) et une piste extérieure (82), chacune comportant une alternance de dites deuxièmes zones (22) constituant chacune une rampe de potentiel de rampes de potentiel magnétique en croissance, avec une magnétisation croissante, et de dites premières zones (21) formant des pics de potentiel, lesdits rampes et pics étant en quinconce sur lesdites deux pistes intérieure (81) et extérieure (82) et se comportant toujours en répulsion par rapport à ladite partie magnétisée (3) dudit marteau (1) se déplaçant au-dessus desdites pistes (81; 82).

14. Montre (200) selon les revendications 3, 6, 7, 9, et 11, **caractérisé en ce que** ledit actionneur (8) est un anneau (A2) comportant une piste intérieure (81) selon la revendication 3, et une piste extérieure (82), comportant une alternance de dites deuxièmes zones (22) constituant chacune une rampe de potentiel de rampes de potentiel magnétique en croissance, avec une magnétisation croissante, et de dites premières zones (21) formant des pics de potentiel, lesdits pics étant en quinconce sur lesdites deux pistes intérieure (81) et extérieure (82), et lesdites rampes et lesdits pics des deux dites pistes (81 ; 82) se comportant toujours en répulsion par rapport à ladite partie magnétisée (3) dudit marteau (1) se déplaçant au-dessus desdites pistes (81 ; 82).

15. Montre (200) selon les revendications 3, 6, 7, 9, 11 et 12, **caractérisé en ce que** ledit actionneur (8) est un anneau (A3) comportant une piste extérieure (82), comportant une alternance de dites deuxièmes zones (22) constituant chacune une rampe de potentiel de rampes de potentiel magnétique en croissance, avec une magnétisation croissante, et de dites premières zones (21) formant des pics de potentiel, lesdites rampes et lesdits pics de ladite piste extérieure (82) se comportant toujours en répulsion par rapport à ladite partie magnétisée (3) dudit marteau (1) se déplaçant au-dessus desdites pistes (81 ; 82), et une piste intérieure (81) comportant une alternance de dites deuxièmes zones (22) selon la revendication 11, constituant chacune une rampe de potentiel de rampes de potentiel magnétique en décroissance, avec une magnétisation croissante, mais de polarité opposée à celle de ladite partie magnétisée (3) dudit marteau (1) se déplaçant au-dessus desdites pistes (81 ; 82), et de dites premières zones (21) formant des pics de potentiel, lesdits pics étant en quinconce sur lesdites deux pistes intérieure (81) et extérieure (82), et lesdits pics des deux dites pistes (81 ; 82) se comportant toujours en répulsion par rapport à ladite partie magnétisée (3) dudit marteau (1) se déplaçant au-dessus desdites pistes (81 ; 82).

16. Montre (200) selon les revendications 3, 6, 7, 9,10, 11 et 12, **caractérisé en ce que** ledit actionneur (8) est un anneau (A4) comportant une piste extérieure (82), comportant une alternance de dites deuxièmes zones (22) constituant chacune une rampe de potentiel de rampes de potentiel magnétique en croissance, avec une magnétisation croissante, et de dites premières zones (21) formant des pics de potentiel, lesdites rampes et lesdits pics de ladite piste extérieure (82) se comportant toujours en répulsion par rapport à ladite partie magnétisée (3) dudit marteau (1) se déplaçant au-dessus desdites pistes (81 ; 82), et une piste intérieure (81) comportant une alternance de dites deuxièmes zones (22) selon les revendications 9 et 13, constituant chacune une rampe de potentiel de rampes de potentiel magnétique en croissance, avec une magnétisation décroissante, mais de polarité opposée à celle de ladite partie magnétisée (3) dudit marteau (1) se déplaçant au-dessus desdites pistes (81 ; 82), et de dites premières zones (21) formant des pics de potentiel, lesdits pics étant en quinconce sur lesdites deux pistes intérieure (81) et extérieure (82), et lesdits pics des deux dites pistes (81 ; 82) se comportant toujours en répulsion par rapport à ladite partie magnétisée (3) dudit marteau (1) se déplaçant au-dessus desdites pistes (81 ; 82).

17. Montre (200) selon l'une des revendications 1 à 16, **caractérisé en ce que** ledit marteau (1) comporte des moyens de rappel élastique (5) tendant à le ramener au-dessus de ladite piste ou/et au-dessus dudit actionneur (8), vers sa position de frappe.

18. Montre (200) selon l'une des revendications 1 à 17, **caractérisé en ce que** ledit mécanisme moteur (10) comporte au moins un barillet de sonnerie (11) armé par un mouvement d'horlogerie ou par une targette (14) ou poussoir, et des moyens de détermination (12) pour la détermination de l'affichage sonore à effectuer, qui sont agencés pour commander la transmission d'énergie depuis au moins un dit barillet (11) vers au moins un mobile d'entraînement (13) agencé pour entraîner au moins un dit actionneur (8) pendant la durée requise et à vitesse sensiblement constante.

19. Montre (200) selon la revendication 18, **caractérisé en ce que** lesdits moyens de détermination (12) sont agencés pour commander une pluralité de dits mobiles d'entraînement (13A; 13B) chacun agencé pour entraîner au moins un dit actionneur (8A ; 8B) pour la percussion d'un dit timbre (4A ; 4B) particulier.

## Patentansprüche

1. Uhr (200), umfassend mindestens einen Uhren-Läutwerkmechanismus (100), der einen Antriebsmechanismus (10) für den Antrieb und die Steuerung des Läutwerks zur Betätigung mindestens eines zwischen einer ersten gespannten Position und einer zweiten Schlagposition bewegbaren Hammers (1) umfasst, wobei der Hammer (1) in der zweiten Schlagposition dafür ausgelegt ist, eine Tonfeder (4) anzuschlagen, wobei der Hammer (1) mindestens einen magnetisierten Teil (3) aufweist, der dafür ausgelegt ist, mit mindestens einem Betätiger (8) zusammenzuwirken, der durch den Antriebsmechanismus (10) zu einer Bewegung antreibbar ist, wobei der Betätiger (8) mindestens eine Bahn mit einer abwechselnden Folge von mindestens ersten Bereichen (21) und zweiten Bereichen (22) mit voneinander verschiedenen Magnetfeldeigenschaften aufweist, deren Einfluss der magnetisierte Teil (3) nacheinander unterworfen wird, um je nach Fall das Spannen des Hammers (1) oder das Schlagen des Hammers (1) auf die Tonfeder (4) auszulösen.

2. Uhr (200) nach Anspruch 1, **dadurch gekennzeichnet, dass** der Betätiger (8) unbeweglich ist, wenn der Hammer (1) und die Tonfeder (4) durch den Antriebsmechanismus (10) zu einer Bewegung angetrieben werden.

3. Uhr (200) nach Anspruch 1 oder 2, **dadurch gekennzeichnet, dass** in jeder Bahn, die der Betätiger (8) aufweist, die ersten Bereiche (21) jeweils eine Spitze eines magnetischen Potentials bilden, bei der das Magnetfeld in der betrachteten Bahn die höchste Intensität besitzt, und jeweils eine Magnetfeldsperre mit derselben magnetischen Polarität wie der magnetisierte Teil (3) des Hammers (1) bilden, die bestrebt ist, seiner Freigabe durch den magnetisierten Teil (3) des Hammers (1) entgegenzuwirken.

4. Uhr (200) nach Anspruch 3, **dadurch gekennzeichnet, dass** der Betätiger (8) mindestens eine Bahn mit einem Wechsel der ersten Bereiche (21) und der zweiten Bereiche (22), die nicht magnetisiert sind, aufweist, dass die periodische Wechselwirkung zwischen den ersten Bereichen (21) mit einer Spitze des magnetischen Potentials und dem magnetisierten Teil (3) des Hammers (1) bestrebt ist, den magnetisierten Teil (3) aus der Bahn bei Betrachtung in der Draufsicht und/oder von dem Betätiger (8) bei Betrachtung in der Draufsicht zu verschieben, und dass der Hammer (1) elastische Rückstellmittel (5) aufweist, die bestrebt sind, ihn über die Bahn und/oder den Betätiger (8) zurückzuführen.

5. Uhr (200) nach einem der Ansprüche 1 bis 3, **dadurch gekennzeichnet, dass** der Betätiger (8) mindestens eine erste Bahn (81) umfasst, die einen Wechsel von ersten Bereichen (21) und zweiten Bereichen (22) aufweist, und eine zweite Bahn (82) benachbart zu der ersten Bahn (81) umfasst, die ebenfalls einen Wechsel von ersten Bereichen (21) und zweiten Bereichen (22) aufweist, wobei die Eigenschaften des Magnetfeldes zwischen den ersten Bereichen (21) und den zweiten Bereichen (22) in jeder Bahn (81; 82) unterschiedlich sind.

6. Uhr (200) nach Anspruch 5, **dadurch gekennzeichnet, dass** der Betätiger (8) ringförmig ist und dass die erste Bahn (81) ringförmig ist und zu der zweiten Bahn (82), die ebenfalls ringförmig ist, konzentrisch und benachbart ist.

7. Uhr (200) nach Anspruch 5 oder 6, **dadurch gekennzeichnet, dass** die ersten Bereiche (21) der ersten Bahn (81) zu den zweiten Bereichen (22) der zweiten Bahn (82) benachbart sind und dass die zweiten Bereiche (22) der ersten Bahn (81) zu den ersten Bereichen (21) der zweiten Bahn (82) benachbart sind.

8. Uhr (200) nach einem der Ansprüche 1 bis 7, **dadurch gekennzeichnet, dass** in mindestens einer Bahn, die der Betätiger (8) enthält, zweite Bereiche (22) jeweils eine Rampe eines magnetischen Potentials bilden, wo das Magnetfeld eine zunehmende oder abnehmende Stärke besitzt, und Energie mit dem magnetisierten Teil (3) des Hammers (1) austauschen, wenn der Betätiger (8) in Bezug auf den Hammer (1) relativ verlagert wird.

9. Uhr (200) mit Läutwerkmechanismus (100) nach Anspruch 8, **dadurch gekennzeichnet, dass** die Potentialrampe aufsteigend ist.

10. Uhr (200) nach Anspruch 8, **dadurch gekennzeichnet, dass** die Potentialrampe absteigend ist.

11. Uhr (200) nach einem der Ansprüche 8 bis 10, **dadurch gekennzeichnet, dass** die Potentialrampe die gleiche magnetische Polarität wie der magnetisierte Teil (3) des Hammers (1) aufweist.

12. Uhr (200) nach einem der Ansprüche 8 bis 10, **dadurch gekennzeichnet, dass** die Potentialrampe eine magnetische Polarität aufweist, die zu jener des magnetisierten Teils (3) des Hammers (1) entgegengesetzt ist.

13. Uhr (200) nach einem der Ansprüche 3, 6, 7, 9 und 11, **dadurch gekennzeichnet, dass** der Betätiger (8) ein Ring (A1) ist, der eine innere Bahn (81) und eine äußere Bahn (82) umfasst, wovon jede einen Wechsel der zweiten Bereiche (22), die jeweils eine Potentialrampe ansteigender Rampen eines magnetischen Potentials mit ansteigender Magnetisierung bilden, und der ersten Bereiche (21), die Potentialspitzen bilden, aufweist, wobei die Rampen und Spitzen auf der inneren Bahn (81) und der äußeren Bahn (82) versetzt angeordnet sind und sich in Bezug auf den magnetisierten Teil (3) des Hammers (1), der sich über die Bahnen (81; 82) verlagert, stets abstoßend verhalten.

14. Uhr (200) nach den Ansprüchen 3, 6, 7, 9 und 11, **dadurch gekennzeichnet, dass** der Betätiger (8) ein Ring (A2) ist, der eine innere Bahn (81) nach Anspruch 3 und eine äußere Bahn (82) umfasst, die einen Wechsel der zweiten Bereiche (22), die jeweils eine Potentialrampe ansteigender Rampen eines magnetischen Potentials mit ansteigender Magnetisierung bilden, und der ersten Bereiche (21), die Potentialspitzen bilden, aufweisen, wobei die Spitzen auf der inneren Bahn (81) und der äußeren Bahn (82) versetzt angeordnet sind und wobei sich die Rampen und die Spitzen der beiden Bahnen (81; 82) in Bezug auf den magnetisierten Teil (3) des Hammers (1), der sich über die Bahnen (81; 82) verlagert, stets abstoßend verhalten.

15. Uhr (200) nach den Ansprüchen 3, 6, 7, 9, 11 und 12, **dadurch gekennzeichnet, dass** der Betätiger (8) ein Ring (A3) ist, der eine äußere Bahn (82) umfasst, die einen Wechsel der zweiten Bereiche (22), die jeweils eine Potentialrampe ansteigender Rampen eines magnetischen Potentials mit ansteigender Magnetisierung bilden, und der ersten Bereiche (21), die Potentialspitzen bilden, aufweist, wobei sich die Rampen und Spitzen der äußeren Bahn (82) in Bezug auf den magnetisierten Teil (3) des Hammers (1), der sich über die Bahnen (81; 82) verlagert, stets abstoßend verhalten, und eine innere Bahn (81) umfasst, die einen Wechsel der zweiten Bereiche (22) nach Anspruch 11, die jeweils eine Potentialrampe absteigender Rampen eines magnetischen Potentials mit ansteigender Magnetisierung, jedoch mit einer Polarität, die zu jener des magnetisierten Teils (3) des Hammers (1), der sich über die Bahnen (81; 82) verlagert, entgegengesetzt ist, und der ersten Bereiche (21), die Potentialspitzen bilden, aufweist, wobei die Spitzen auf der inneren Bahn (81) und der äußeren Bahn (82) versetzt angeordnet sind, wobei sich die Spitzen der zwei Bahnen (81; 82) in Bezug auf den magnetisierten Teil (3) des Hammers (1), der sich über die Bahnen (81; 82) verlagert, stets abstoßend verhalten.

16. Uhr (200) nach den Ansprüchen 3, 6, 7, 9, 10, 11 und 12, **dadurch gekennzeichnet, dass** der Betätiger (8) ein Ring (A4) ist, der eine äußere Bahn (82) umfasst, die einen Wechsel der zweiten Bereiche (22), die jeweils eine Potentialrampe ansteigender Rampen eines magnetischen Potentials mit ansteigender Magnetisierung bilden, und der ersten Bereiche (21), die Potentialspitzen bilden, aufweist, wobei sich die Rampen und die Spitzen der äußeren Bahn (82) in Bezug auf den magnetisierten Teil (3) des Hammers (1), der sich über die Bahnen (81; 82) verlagert, stets abstoßend verhalten, und eine innere Bahn (81) umfasst, die einen Wechsel der zweiten Bereiche (22) nach den Ansprüchen 9 und 13, die jeweils eine Potentialrampe ansteigender Rampen eines magnetischen Potentials mit einer absteigenden Magnetisierung, jedoch mit einer Polarität, die zu jener des magnetisierten Teils (3) des Hammers (1), der sich über die Bahnen (81; 82) verlagert, entgegengesetzt ist, bilden, und der ersten Bereiche (21), die Potentialspitzen bilden, aufweist, wobei die Spitzen auf der inneren Bahn (81) und der äußeren Bahn (82) versetzt angeordnet sind und wobei sich die Spitzen der zwei Bahnen (81; 82) in Bezug auf den magnetisierten Teil (3) des Hammers (1), der sich über die Bahnen (81; 82) verlagert, stets abstoßend verhalten.

17. Uhr (200) nach einem der Ansprüche 1 bis 16, **dadurch gekennzeichnet, dass** der Hammer (1) elastische Rückstellmittel (5) umfasst, die bestrebt sind, ihn über die Bahn und/oder über den Betätiger (8) in seine Schlagposition zurückzuführen.

18. Uhr (200) nach einem der Ansprüche 1 bis 17, **dadurch gekennzeichnet, dass** der Antriebsmechanismus (10) mindestens ein Läutwerkfederhaus (11), das durch ein Uhrwerk oder durch einen Riegel (14) oder einen Drücker gespannt wird, und Bestimmungsmittel (12) für die Bestimmung der auszuführenden akustischen Anzeige umfasst, die dafür ausgelegt sind, die Übertragung von Energie von mindestens einem Federhaus (11) an mindestens ein Antriebsdrehteil (13) zu steuern, das dafür ausgelegt ist, mindestens einen Betätiger (8) während der erforderlichen Dauer und mit einer im Wesentlichen konstanten Geschwindigkeit anzutreiben.

19. Uhr (200) nach Anspruch 18, **dadurch gekennzeichnet, dass** die Bestimmungsmittel (12) dafür ausgelegt sind, mehrere Antriebsdrehteile (13A; 13B) zu steuern, wovon jedes dafür ausgelegt ist, mindestens einen Betätiger (8A; 8B) für den Anschlag auf eine bestimmte Tonfeder (4A; 4B) anzutreiben.

## Claims

1. Watch (200) comprising at least one timepiece striking mechanism (100), including a drive mechanism (10) for driving and controlling the striking mechanism to operate at least one hammer (1), movable between a first winding position and a second striking position, in which said second striking position said hammer (1) is arranged to strike a gong (4), wherein said hammer (1) includes at least one magnetized portion (3) arranged to cooperate with at least one actuator (8) capable of being driven in motion by said drive mechanism (10), said actuator (8) includes at least one track with an alternating series of at least first areas (21) and second areas (22) with different magnetic field characteristics from each other, to whose influence said magnetized portion (3) is successively subjected in order to trigger, as the case may be, the winding of said hammer (1) or the striking of said hammer (1) on said gong (4).

2. Watch (200) according to claim 1, **characterized in that** said actuator (8) is immobile when said hammer (1) and said gong (4) are driven in motion by said drive mechanism (10).

3. Watch (200) according to claim 1 or 2, **characterized in that**, in each said track comprised in said actuator (8), said first areas (21) each form a magnetic potential peak where the magnetic field has the greatest intensity in said track concerned, and each form a magnetic field barrier, of the same magnetic polarity as said magnetized portion (3) of said hammer (1), and tending to prevent said magnetized portion (3) of said hammer (1) crossing thereover.

4. Watch (200) according to claim 3, **characterized in that** said actuator (8) includes at least one track with an alternating arrangement of said first areas (21), and of said second areas (22) which are not magnetized, and **in that** the periodic interaction between said first magnetic potential peak areas (21) and said magnetized portion (3) of said hammer (1) tends to push said magnetized portion (3) off said track, seen in plan, and/or off said actuator (8), seen in plan, and **in that** said hammer (1) includes elastic return means (5) tending to return said hammer above said track and/or above said actuator (8).

5. Watch (200) according to any of claims 1 to 3, **characterized in that** said actuator (8) includes at least a first track (81) including an alternating arrangement of said first areas (21) and said second areas (22), and a second track (82) adjacent to said first track (81) and which also includes an alternating arrangement of said first areas (21) and said second areas (22), and wherein the magnetic field characteristics between said first areas (21) and said second areas (22) are different within each said track (81; 82).

6. Watch (200) according to claim 5, **characterized in that** said actuator (8) is annular, and **in that** a said first track (81) is annular, concentric and adjacent to a said second track (82), which is also annular.

7. Watch (200) according to claim 5 or 6, **characterized in that** said first areas (21) of said first track (81) are adjacent to the second areas (22) of said second track (82), and **in that** said second areas (22) of said first track (81) are adjacent to said first areas (21) of said second track (82).

8. Watch (200) according to any of claims 1 to 7, **characterized in that**, in at least one said track comprised in said actuator (8), said second areas (22) each form a magnetic potential ramp where the magnetic field is of increasing or decreasing intensity, and exchange energy with said magnetized portion (3) of said hammer (1) during the relative displacement of said actuator (8) with respect to said hammer (1).

9. Watch (200) according to claim 8, **characterized in that** said potential ramp is an ascending ramp.

10. Watch (200) according to claim 8, **characterized in that** said potential ramp is a descending ramp.

11. Watch (200) according to any of claims 8 to 10, **characterized in that** said potential ramp is of the same magnetic polarity as said magnetized portion (3) of said hammer (1).

12. Watch (200) according to any of claims 8 to 10, **characterized in that** said potential ramp is of the opposite magnetic polarity to that of said magnetized portion (3) of said hammer (1).

13. Watch (200) according to claims 3, 6, 7, 9 and 11, **characterized in that** said actuator (8) is a ring (A1) comprising an inner track (81) and an outer track (82), each including an alternating arrangement of said second areas (22), each forming one potential ramp of ramps of increasing magnetic potential, with increasing magnetization, and of said first areas (21) forming potential peaks, said ramps and peaks being staggered on said two inner (81) and outer (82) tracks and always behaving in repulsion with respect to said magnetized portion (3) of said hammer (1) moving above said tracks (81, 82).

14. Watch (200) according to claims 3, 6, 7, 9 and 11, **characterized in that** said actuator (8) is a ring (A2) comprising an inner track (81) according to claim 3, and an outer track (82), including an alternating arrangement of said second areas (22), each forming one potential ramp of ramps of increasing magnetic potential, with increasing magnetization, and of said first areas (21) forming potential peaks, said peaks being staggered on said two inner (81) and outer (82) tracks, and said ramps and said peaks of both said tracks (81; 82) always behaving in repulsion with respect to said magnetized portion (3) of said hammer (1) moving above said tracks (81; 82).

15. Watch (200) according to claims 3, 6, 7, 9, 11 and 12, **characterized in that** said actuator (8) is a ring (A3) comprising an outer track (82) including an alternating arrangement of said second areas (22), each forming one potential ramp of ramps of increasing magnetic potential, with increasing magnetization, and of said first areas (21) forming potential peaks, said ramps and said peaks of said outer track (82) always behaving in repulsion with respect to said magnetized portion (3) of said hammer (1) moving above said tracks (81, 82), and an inner track (81) comprising an alternating arrangement of said second areas (22) according to claim 11, each forming one potential ramp of ramps of decreasing magnetic potential, with increasing magnetization, but of opposite polarity to that of said magnetized portion (3) of said hammer (1) moving above said tracks (81; 82), and of said first areas (21) forming potential peaks, said peaks being staggered on said two inner (81) and outer (82) tracks, and said peaks of both said tracks (81; 82) always behaving in repulsion with respect to said magnetized portion (3) of said hammer (1) moving above said tracks (81; 82).

16. Watch (200) according to claims 3, 6, 7, 9,10, 11 and 12, **characterized in that** said actuator (8) is a ring (A4) comprising an outer track (82) including an alternating arrangement of said second areas (22), each forming one potential ramp of ramps of increasing magnetic potential, with increasing magnetization, and of said first areas (21) forming potential peaks, said ramps and said peaks of said outer track (82) always behaving in repulsion with respect to said magnetized portion (3) of said hammer (1) moving above said tracks (81, 82), and an inner track (81) comprising an alternating arrangement of said second areas (22) according to claims 9 and 13, each forming one potential ramp of ramps of increasing magnetic potential, with decreasing magnetization, but of opposite polarity to that of said magnetized portion (3) of said hammer (1) moving above said tracks (81; 82), and of said first areas (21) forming potential peaks, said peaks being staggered on said inner (81) and outer (82) tracks, and said peaks of both said tracks (81; 82) always behaving in repulsion with respect to said magnetized portion (3) of said hammer (1) moving above said tracks (81; 82).

17. Watch according to any of claims 1 to 16, **characterized in that** said hammer (1) includes elastic return means (5) tending to return said hammer above said track and/or above said actuator (8), towards its striking position.

18. Watch (200) according to any of claims 1 to 17, **characterized in that** said drive mechanism (10) includes at least one striking barrel (11) wound by a timepiece movement or by a pull-piece (14) or push-piece, and determination means (12) for determining which sound display to perform, which are arranged to control the transmission of energy from at least one said barrel (11) to at least one drive wheel (13) arranged to drive at least one said actuator (8) for the required duration and at a substantially constant speed.

19. Watch (200) according to claim 18, **characterized in that** said determination means (12) are arranged to control a plurality of said drive wheels (13A; 13B), each arranged to drive at least one said actuator (8A; 8B), in order to strike one specific said gong (4A; 4B).
